# EUROPÄISCHE PATENTSCHRIFT

(11) **EP 0 581 982 B1**
(45) Veröffentlichungstag und Bekanntmachung des Hinweises auf die Patenterteilung: **29.05.1996**
(21) Anmeldenummer: 92113218.9
(22) Anmeldetag: 03.08.1992
(51) Int. Cl.: E05F 15/04, E05F 15/12, E06B 11/00

(54) **Schwenktüre für Kundenführungsanlagen**
Pivoting gate for clients' passage
Porte pivotante pour passage de clients

(43) Veröffentlichungstag der Anmeldung: 09.02.1994
(73) Patentinhaber: Brüder Siegel GmbH + Co. KG Draht- und Metallwarenfabrik, D-89336 Leipheim (DE)
(72) Erfinder: Polidar, Franz, W-8872 Burgau (DE); Griemert, Heinz Otto, W-8883 Gundelfingen (DE)
(74) Vertreter: Dorner, Jörg, Dr.-Ing.

(56) Entgegenhaltungen:
- EP-A- 0 177 702
- EP-A- 0 246 033
- DE-A- 3 121 136
- DE-A- 3 219 192
- DE-A- 4 105 482
- DE-U- 8 710 473
- DE-U- 9 102 687
- FR-A- 2 118 817
- FR-A- 2 312 634
- FR-A- 2 581 120
- US-A- 1 905 126

## Beschreibung

Die Erfindung betrifft eine Schwenktüre für Kundenführungsanlagen mit den Merkmalen des Oberbegriffes von Patentanspruch 1.

Schwenktüren dieser Art sind aus der DE-OS 31 21 136 bekannt. Sie weisen ein am Boden verankertes Standrohr und ein gegenüber diesem drehbar gelagertes, einen Türflügel tragendes Schwenkrohr auf, wobei Schwenkbewegungen des Schwenkrohres und des Türflügels durch eine mit dem Schwenkrohr verbundene schraubenförmige Kulissenanordnung erzeugt werden, in die mittels eines Gewindespindelantriebs in Richtung des Schwenkachse verfahrbare Kulissensteine eingreifen, die außerdem in axial verlaufende Führungsschlitze reichen, um eine Verdrehung der Kulissensteine relativ zum Standrohr zu vermeiden. Der Aufbau dieser bekannten Schwenktüre ist vergleichsweise kompliziert und bedingt eine Vielzahl von Einzelteilen.

Aus der DE-OS 32 19 192 ist ferner eine Schwenktüre bekannt, bei welcher innerhalb eines einen Türflügel tragenden Schwenkrohres mittels eines nahe dessen oberem Ende angeordneten Hubantriebs ein abgesetzter Betätigungskörper teleskopisch und drehgesichert über eine vom Boden aufragende Keilwelle schiebbar ist. Von dem Betätigungskörper wegragende Kulissensteine greifen in eine schraubenförmige Kulissenanordnung, welche mit dem Schwenkrohr gekuppelt ist, ein. Diese bekannte Schwenktür-Konstruktion macht kompliziert geformte und daher teuere Teile des Antriebs erforderlich und hat einen Aufbau, welcher den Einbau einer Sicherheits-Auslösevorrichtung schwierig erscheinen läßt.

Aufgabe der Erfindung ist es, eine Schwenktüre der eingangs erwähnten Art so auszugestalten, daß bei einfachem Aufbau der Antriebsmittel eine übersichtliche und kleinen Außendurchmesser aufweisende Schwenktürsäulen-Konstruktion ermöglicht wird.

Diese Aufgabe wird durch die Merkmale des Patentanspruches 1 gelöst.

Im übrigen wird bezüglich zweckmäßiger Ausgestaltungen und Weiterbildungen auf die dem anliegenden Anspruch 1 nachgeordneten Ansprüche verwiesen.

Ausführungsformen der hier vorgeschlagenen Schwenktüre werden nachfolgend anhand der Zeichnung beschrieben. Es stellen dar:
- Fig. 1: eine schematische, perspektivische und teilweise im Schnitt gezeichnete Ansicht einer Schwenktüre der hier angegebenen Art,
- Fig. 2: eine vergrößerte und im Schnitt gezeichnete Einzelheit mit bestimmten Abwandlungen gegenüber der Konstruktion nach Figur 1 und
- Fig. 3: eine teilweise im Schnitt gezeichnete Seitenansicht einer praktischen Ausführungsform der hier angegebenen Schwenktüre.

Die in Figur 1 gezeigte Schwenktüre enthält ein am Boden über einen Flansch 1 verankerbares Standrohr 2, ein zu diesem koaxiales und hier gleichen Durchmesser aufweisendes Schwenkrohr 3, an welchem radial abstehend ein von einem Bügel 4 gebildeter Türflügel befestigt ist sowie als oberes Ende der die Schwenktüre bildenden Säulenkonstruktion, ein oberes rohrförmiges Säulenteil 5, das hier ebenfalls gleichen Durchmesser wie das Standrohr 2 und das Schwenkrohr 3 hat. Gemäß einer nicht in der Zeichnung dargestellten Ausführungsform kann das obere Säulenteil 5 in eine Geländerkonstruktion eingebunden sein, welche Teil einer Kundenführungsanlage bildet und sich an die Schwenktüre anschließt, derart, daß das obere Säulenteil 5 und das Standrohr 2 stillstehend sind, während allein das dazwischen befindliche Schwenkrohr 3 mit dem Türflügel 4 drehbar ausgebildet sind.

Abweichend hiervon sieht die in Figur 1 gezeigte Ausführungsform vor, daß das Standrohr 2 innerhalb des Innenraumes des Schwenkrohres 3 über eine Stütze 6 mit dem oberen Säulenteil 5 verbunden ist. Eine ebenfalls in Figur 1 angedeutete alternative Ausführungsform kann so ausgestaltet sein, daß sich außerhalb des Schwenkrohres 3 und außerhalb des Schwenkbereiches des daran befestigten Türflügels 4 eine achsparallel verlaufende Strebe 7 von dem Standrohr 2 zu dem oberen Säulenteil 5 nach aufwärts erstreckt und das Säulenteil 5 auf diese Weise fest mit dem Standrohr 2 verbindet, um zwischen den genannten Teilen das Schwenkrohr 3 zu haltern.

Zum Antrieb des Schwenkrohres 3 und des damit verbundenen Türflügels 4 dient eine koaxial zu der Säulenkonstruktion orientierte Hohlwelle 8, welche in dem Standrohr 2 über ein schematisch angedeutetes Lager 9 und in dem stillstehenden oberen Säulenteil über ein schematisch angedeutetes Lager 10 innerhalb der Säulenkonstruktion drehbar gelagert ist. Verbindungsmittel 11, welche in Figur 1 ebenfalls nur schematisch angedeutet sind, dienen zur mechanischen Abstützung und Kupplung zwecks Übertragung des Drehmomentes zwischen der Hohlwelle und dem Schwenkrohr 3. Diese Verbindungsmittel 11 können eine Paniksicherung enthalten, welche zur Entkupplung der drehfesten Verbindung zwischen der Hohlwelle 8 und dem Schwenkrohr 3 bei Auftreten von durch eine Panik unter den Kunden bedingten Beanspruchung des Türflügels 4 dienen. Die diesbezügliche Funktion von Schwenktüren für Kundenführungsanlagen mit Paniksicherung sind dem Fachmann bekannt. Auf die Ausführung einer Paniksicherung innerhalb der Verbindungsmittel 11 sowie auf die Ausführung einer Paniksicherung bei Schwenktüren der hier angegebenen Art wird weiter unten näher eingegangen.

Am unteren Ende der Hohlwelle 8, welche bei der in Figur 1 gezeigten Ausführungsform nach unten über den Bereich des Lagers 9 abwärts in das Standrohr 2 hineinragt, befinden sich in der Wand der Hohlwelle schraubenförmig verlaufende Kulissenausschnitte 12, in welche in Radialrichtung von innen nach außen Kulissensteine 13 eingreifen, welche an einem koaxial und teleskopisch innerhalb der Hohlwelle 8 geführten zylindrischen Betätigungsstab 14 gelagert sind. Der zylindrische Betätigungsstab 14 ist mit einem Vierkantstab 15 gekuppelt, der durch eine in dem Standrohr 2 befestigten Blende 16 entsprechenden Querschnittes geführt ist und das Ausgangselement eines Hubantriebes 17 bildet, der seinerseits auf der von dem Ausgangselement abliegenden Seite am unteren Ende des Standrohres 2 verankert ist, wie in Figur 1 bei 18 angedeutet ist.

Es sei hier nebenbei erwähnt, daß die Darstellung von Figur 1 keinen Anspruch auf maßstabsgerechte Wiedergabe etwaiger Antriebswege,Umfangserstreckung der Leitkulissen, Axiallängen der Antriebselemente oder Antriebsorgane und dergleichen erhebt, daß aber für den Fachmann ohne weiteres erkennbar das Antriebsprinzip von Schwenktüren der hier angegebenen Art deutlich wird.

Es ist weiterhin anzumerken, daß bei der Ausführungsform nach Figur 1 zwar die Getriebeanordnung mit den Leitkulissen 12, den Kulissensteinen 13 und dem Betätigungsstab 14 in dem Standrohr 2 liegend dargestellt ist, daß aber bei entsprechender Anordnung des Lagers 9 oder entsprechender weiterer Lager die Getriebeanordnung auch innerhalb des Schwenkrohrs 3 befindlich ausgebildet sein kann. Wie bereits gesagt ist die Darstellung von Figur 1 nur als schematische Abbildung zu verstehen.

Die Kupplung des Hubantriebes 17 mit dem unteren Ende des Standrohrs 2 ist drehfest, ebenso wie das Ausgangselement 15 gegenüber dem Hubantrieb 17, gegenüber der Blende 16 und damit dem Standrohr 2 drehfest ist und eine drehfeste Kupplung zu dem Antriebsstab 14 hat, so daß das Ausgangselement 15 sich allein axial relativ zu dem Standrohr 2 bewegen kann.

Einzelheiten der Getriebeanordnung mit den in die Wandung der Hohlwelle 8 eingeschnittenen Kulissenschlitzen 12, den darin eingreifenden Kulissensteinen und dem Betätigungsstab 14 sind aus der Darstellung von Figur 2 erkennbar. Eine Abwandlung gegenüber Figur 1 ist insofern gegeben, als das Lager 9 der Ausführungsform nach Figur 2 an unteren Ende der Hohlwelle 8 vorgesehen ist, derart, daß die Kulissensteuerung für die Antriebswelle oberhalb des Lagers 9 gelegen ist und sich im oberen Teil des Standrohrs 2 und gegebenenfalls auch teilweise oder aber ganz im Bereich des Schwenkrohres 3 befindet, während bei der Ausführungsform nach Figur 1 das Lager 9 am oberen Ende des Standrohres 2 die Hohlwelle 8 abstützt, die unterhalb des Bereiches des Lagers 9 mit den Kulissenschlitzen der Getriebeanordnung versehen ist.

Die Kulissensteine 13 können als Wälzlager geringen Durchmessers ausgeführt sein, die auf radial von dem Betätigungsstab 14 wegstehende Achsansätze aufgeschoben sind.

Der das Ausgangselement des Hubantriebes 17 bildende Vierkantstab 15, welcher passend durch die Blende 16 hindurchgeführt ist, kann auch so dimensioniert sein, daß er unmittelbar in die Hohlwelle 8 hineinreicht, wobei deren Innendurchmesser im wesentlichen den Umkreis des Querschnittes des Vierkantstabes bildet, so daß die Kulissensteine 13 an einander gegenüberliegenden Flächen des Vierkantstabes 15 gelagert sein können.

Haben die Kulissenschlitze 12 der Hohlwelle 8 eine große Steigung ihres schraubenförmigen Verlaufes entsprechend einem verhältnismäßig kleinen Winkel gegenüber einer Mantellinie der Außenfläche der Hohlwelle 8, so herrscht bezüglich einer relativen Drehbewegung zwischen der Hohlwelle 8 und dem Betätigungsstab 14 bzw. dem Vierkantstab 15 ohne eine axiale Relativbewegung zwischen diesen Teilen Selbsthemmung. In solchen Fällen ist zweckmäßig eine Paniksicherung innerhalb der vorerwähnten Verbindungsmittel 11 vorgesehen. Eine praktische Ausführungsform einer Paniksicherung in diesem Falle ist in Figur 3 dargestellt. Teile, welche der Ausführungsform nach Figur 1 entsprechen, sind jeweils, mit gleichen Bezugszeichen versehen.

Die Hohlwelle ist auch bei der Ausführungsform nach Figur 3 über ein Lager 9 am unteren Hohlwellenende in dem Standrohr 2 gelagert und abgestützt. Das obere Lager am oberen Hohlwellenende ist mit 10 bezeichnet und enthält einen in die Hohlwelle 8 eingesetzten Kugellagerring, in welchen ein Lagerzapfen 20 hineinreicht, der an einer innerhalb des oberen Säulenteiles 5 befestigten Platte 21 fixiert ist.

Die in Figur 1 mit 11 bezeichneten Verbindungsmittel haben bei der Ausführungsform nach Figur 3 die Gestalt von an dem Schwenkrohr 3 befestigten, radial auf die Hohlwelle 8 hin orientierten federnden Druckstücken 22, die als Rastelemente federbelastete Kugeln enthalten, die in Gewindehülsen untergebracht sind, welch letztere durch entsprechende, mit Innengewinde versehene Hülsen an dem Schwenkrohr 3 justierbar eingeschraubt sind. Einzelheiten sind in Figur 3 diesbezüglich nicht gezeigt, jedoch dem Fachmann geläufig.

Die gehärteten, als Rastelemente wirkenden Kugeln der federnden Druckstücke greifen in kegelige oder kugelige Ausnehmungen der Hohlwelle 8 ein. Aufgrund der Anordnung einer Mehrzahl federnder Druckstücke in zwei axial beabstandeten Radialebenen können federnde Druckstücke mit geringer wirksamer Länge verwendet werden, derart, daß der Außendurchmesser des Schwenkrohres 3 relativ zu dem Außendurchmesser der Hohlwelle 8 nicht etwa deshalb vergrößert zu werden braucht, um die federnden Druckstücke in dem Hohlzylinderraum zwischen Schwenkrohr und Hohlwelle unterzubringen. Ein in Radialrichtung und Axialrichtung fluchtendes Anordnen der Ausnehmungen der Hohlwelle 8 und der damit zusammenwirkenden federnden Druckstücke 22 bereitet beim gegenwärtigen Stand der Fertigungstechnik keinerlei Schwierigkeiten.

Eine Paniksicherung zur Unterbrechung der starren Triebverbindung zwischen dem Hubantrieb 17 und dem Schwenkrohr bzw. dem damit verbundenen Türflügel 4 kann gemäß einer abgewandelten, in der Zeichnung nicht dargestellten Konstruktion auch in der Weise verwirklicht werden, daß die Kulissensteine 13 von dem Betätigungsstab 14 oder dem Profilstab 15 aus nicht vollständig in Radialrichtung in die Kulissenschlitze 12 der Hohlwelle 8 hineinreichen sondern von dem Innenraum der Hohlwelle 8 aus als Rastkugeln größeren Durchmessers nach Art der Rastelemente der federnden Druckstücke 22 gegen die Kulissenschlitze gedrückt werden, derart, daß bei Überbeanspruchung des Schwenkrohres bzw. des Türflügels im Panikfalle die als Rastkugeln ausgebildeten Kulissensteine aus den Kulissenschlitzen 12 radial nach einwärts gedrückt werden und die starre Triebverbindung zwischen dem Hubantrieb 12 und dem Türflügel bzw. dem Schwenkrohr unterbrochen wird.

Eine weitere mögliche Ausgestaltung der Paniksicherung, in den Zeichnungen ebenfalls nicht dargestellt, ist dadurch gegeben, daß die Steigung der Kulissenschlitze 12 verhältnismäßig klein gewählt wird, so daß bezüglich einer Drehbewegung der Hohlwelle 8 gegenüber dem Betätigungsstab 14 bzw. dem Vierkantstab 15 keine Selbsthemmung auftritt. Wird in diesem Falle das Schwenkrohr 3 durch Überbeanspruchung des Türflügels 4 verschwenkt, ohne daß der Hubantrieb 17 erregt ist, so tritt eine axiale Kraft in dem Betätigungsstab 14 bzw. dem Vierkantstab 15 auf, die dazu verwendet werden kann, eine teleskopische, mit entsprechenden Rastelementen versehene Paniksicherung auszulösen, welche im Zuge des Betätigungsstabes 14 oder des Vierkantstabes 15 vorgesehen ist. Wie zuvor schon erwähnt, sind hierfür entsprechende Abmessungen des Betätigungsstabes 14 oder des Vierkantstabes 15 in Längsrichtung erforderlich, welche der Fachmann ohne weiteres abweichend von der Darstellung von Figur 1 im Bedarfsfalle vorsieht.

## Patentansprüche

1. Schwenktüre für Kundenführungsanlagen, insbesondere in Selbstbedienungsgeschäften,
- mit einem am Boden verankerten Standrohr (2),
- mit einem über dem Standrohr befindlichen, den Türflügel (4) tragenden, um eine Vertikalachse direkt oder indirekt am Standrohr (2) drehbar gelagerten Schwenkrohr (3),
- Antriebsmitteln (10), welche über eine Getriebeanordnung (12, 13) Schwenkbewegungen des Schwenkrohres und des Türflügels bewirken, parallel, insbesondere koaxial zur Schwenkachse angeordnet sind und in Richtung der Schwenkrohrachse orientierte Antriebsbewegungen eines Ausgangselementes (14, 15) erzeugen, wobei die Getriebeanordnung eine mit dem Schwenkrohr (3) gekuppelte schraubenförmige Kulissenanordnung (12) und mindestens einen Kulissenstein (13) enthält, der mit dem Ausgangselement verbunden ist und mit der schraubenförmigen Kulissenanordnung zur Erzeugung der Tür-Schwenkbewegungen zusammenwirkt, und wobei die Kulissenanordnung in die Wandung einer innerhalb des Schwenkrohrs (3) verlaufenden Hohlwelle (8) eingeschnitten ist, in die das Ausgangselement (14, 15) hineinreicht, und
- mit einer Sicherheits-Auslösevorrichtung (11 bzw. 22) in der Triebverbindung zwischen dem Türflügel (4) und den Antriebsmitteln (10),
dadurch gekennzeichnet, daß
a) die Antriebsmittel von einem Hubantrieb gebildet sind und
b) das Ausgangselement (14, 15) ein durch eine Profilblende (16) des Standrohres (2) geführter, in die Hohlwelle (8) reichender Profilstab (14, 15) ist, welcher an seinem von der Verbindung mit dem Hubantrieb abliegenden Ende den mindestens einen, in die Kulissenanordnung (12) eingreifenden, radial wegragenden Kulissenstein (13) trägt.

2. Schwenktüre nach Anspruch 1, dadurch gekennzeichnet, daß über dem Schwenkrohr (3) ein oberes, stillstehendes Säulenteil (5) angeordnet ist, welches mit dem Standrohr (2) über eine innerhalb des Schwenkrohres (3) oder außerhalb des Schwenkrohres verlaufende, im wesentlichen achsparallele Halterung (6 bzw. 7) fest verbunden ist.

3. Schwenktüre nach Anspruch 2, dadurch gekennzeichnet, daß die Hohlwelle (8) im Standrohr (2) und im oberen Säulenteil (5) drehbar gelagert (9, 10) ist.

4. Schwenktüre nach einem der Ansprüche 1 bis 3, dadurch gekennzeichnet, daß die Sicherheits-Auslösevorrichtung von insbesondere justierbar von dem Schwenkrohr (3) in Richtung auf entsprechende Rastausnehmungen der Hohlwelle (8) radial vorgeschraubten, federbelasteten Druckstücken gebildet ist.

5. Schwenktüre nach einem der Ansprüche 1 bis 3, dadurch gekennzeichnet, daß die Sicherheits-Auslösevorrichtung von als Kulissensteine wirkenden federbelasteten Rastorganen, insbesondere Rastkugeln gebildet ist, die in Kulissenschlitze der Kulissenanordnung gedrängt werden und am Ausgangselement angeordnet sind.

6. Schwenktüre nach einem der Ansprüche 1 bis 3, dadurch gekennzeichnet, daß die Sicherheits-Auslösevorrichtung eine in der Triebverbindung zwischen dem Hubantrieb (12) und dem mindestens einem Kulissenstein befindliche, axial wirkende, teleskopische Rastverbindung enthält.

## Claims

1. Pivoting gate for client passage systems, in particular in self-service shops
- having a standing tube (2) anchored on the ground,
- having a pivoting tube (3) which is situated above the standing tube, supports the gate wing (4) and is mounted directly or indirectly on the standing tube so as to be rotatable about a vertical axis (2),
- having drive means (10) which bring about pivoting movements of the pivoting tube and of the gate wing via a gear arrangement (12, 13), are arranged in parallel, in particular coaxially with the pivot axis, and generate drive movements, oriented in the direction of the axis of the pivoting tube, of an output element (14, 15), the gear arrangement containing a helical crank arrangement (12), coupled to the pivoting tube (3), and at least one sliding block (13) which is connected to the output element and interacts with the helical crank arrangement to generate the door pivoting movements, and the crank arrangement being cut into the wall of a hollow shaft (8) which runs inside the pivoting tube (3) and into which the output element (14, 15) extends, and
- having a safety release device (11 or 22) in the drive connection between the gate wing (4) and the drive means (10), characterized in that
a) the drive means are formed by a lifting drive, and
b) the output element (14, 15) is a profiled bar (14, 15) which is passed through a profiled plate (16) of the standing tube (2), extends into the hollow shaft (8) and, at its end located away from the connection to the lifting drive, supports the at least one sliding block (13) which engages in the crank arrangement (12) and extends radially outwards.

2. Pivoting gate according to Claim 1, characterized in that an upper, stationary column part (5) is arranged above the pivoting tube (3), which column part is firmly connected to the standing tube (2) by means of an essentially axially parallel fastener (6 or 7) running inside the pivoting tube (3) or outside the pivoting tube.

3. Pivoting gate according to Claim 2, characterized in that the hollow shaft (8) is mounted (9, 10) so as to be rotatable in the standing tube (2) and in the upper column part (5).

4. Pivoting gate according to one of Claims 1 to 3, characterized in that the safety release device is formed by spring-loaded pressure pieces which are screwed in radially, in particular so as to be adjustable from the pivoting tube (3), towards corresponding catch recesses in the hollow shaft (8).

5. Pivoting gate according to one of Claims 1 to 3, characterized in that the safety release device is formed by spring-loaded catch members, in particular catch balls, which act as sliding blocks, are forced into crank slots of the crank arrangement and are arranged on the output element.

6. Pivoting gate according to one of Claims 1 to 3, characterized in that the safety release device contains a telescopic catch connection which acts axially and is situated in the drive connection between the lifting drive (12) and the at least one sliding block.

## Revendications

1. Porte pivotante pour installations de guidage de clients, en particulier dans des magasins en libre-service,
- comportant un tube vertical (2) ancré au sol,
- comportant un tube pivotant (3) se trouvant au-dessus du tube vertical, portant le battant de porte (4), monté tournant autour d'un axe vertical, directement ou indirectement sur le tube vertical (2)
- comportant des moyens d'entraînement (10), qui, par un dispositif de transmission (12, 13), provoquent des mouvements de pivotement du tube pivotant et du battant de la porte, sont disposés parallèlement, en particulier coaxialement à l'axe de pivotement et produisent, en direction de l'axe du tube pivotant, des mouvements d'entraînement orientés d'un élément de sortie (14, 15), le dispositif de transmission comprenant un dispositif à coulisse (12) hélicoïdal accouplé avec le tube pivotant (3) et au moins un coulisseau (13), qui est relié à l'élément de sortie et coopère avec le dispositif à coulisse hélicoïdal pour produire les mouvements de pivotement de la porte, et le dispositif à coulisse étant entaillé dans la paroi d'un arbre creux (8) s'étendant à l'intérieur du tube pivotant (3), dans lequel s'étend l'élément de sortie (14, 15) et
- comportant un dispositif de déclenchement de sécurité (11 ou 22) dans la liaison motrice entre le battant de porte (4) et les moyens d'entraînement (10),
caractérisée en ce que
a) les moyens d'entraînement sont formés par un entraînement de levage et
b) l'élément de sortie (14, 15) est une barre profilée (14, 15) guidée à travers un obturateur profilé (16) du tube vertical (2), s'étendant dans l'arbre creux (8), laquelle barre profilée porte, à son extrémité éloignée de la liaison avec l'entraînement de levage, ledit au moins un coulisseau (13), s'écartant radialement, s'engageant dans le dispositif à coulisse (12).

2. Porte pivotante selon la revendication 1, caractérisée en ce qu'au-dessus du tube pivotant (3) est placée une partie de colonne (5) supérieure, fixe, qui est solidaire du tube vertical (2), par une fixation (6 ou 7) d'axe sensiblement parallèle, s'étendant à l'intérieur du tube pivotant (3) ou à l'extérieur de celui-ci.

3. Porte pivotante selon la revendication 2, caractérisée en ce que l'arbre creux (8) est monté tournant (9, 10) dans le tube vertical (2) et dans la partie de colonne (5) supérieure.

4. Porte pivotante selon l'une des revendications 1 à 3, caractérisée en ce que le dispositif de déclenchement de sécurité est formé par des pièces de pression soumises à l'action d'un ressort, radialement prévissées, en particulier de manière ajustable par le tube pivotant (3), en direction d'évidements d'encliquetage correspondants de l'arbre creux (8).

5. Porte pivotante selon l'une des revendications 1 à 3, caractérisée en ce que le dispositif de déclenchement de sécurité est formé par des organes d'encliquetage soumis à l'action d'un ressort, en particulier de billes d'encliquetage, servant de coulisseaux, qui sont pressés dans des fentes de coulisse du dispositif à coulisse et sont disposés sur l'élément de sortie.

6. Porte pivotante selon l'une des revendications 1 à 3, caractérisée en ce que le dispositif de déclenchement de sécurité contient une liaison d'encliquetage télescopique, agissant axialement, se trouvant dans la liaison motrice entre l'entraînement de levage (12) et ledit au moins un coulisseau.
